# EUROPÄISCHE PATENTSCHRIFT

(11) **EP 2 257 382 B1**
(45) Veröffentlichungstag und Bekanntmachung des Hinweises auf die Patenterteilung: **12.08.2015**
(21) Anmeldenummer: 09714165.9
(22) Anmeldetag: 20.02.2009
(51) Int. Cl.: B05B 7/24, B65H 75/42, B05B 15/06, B05B 12/00, B05B 7/02, B05B 7/08, B05B 9/04, B05B 7/12

(54) **TRANSPORTABLES FARBSPRITZGERÄT**
TRANSPORTABLE PAINT SPRAYING DEVICE
PULVÉRISATEUR DE PEINTURE PORTABLE

(30) Priorität: 25.02.2008 DE 102008000400
(43) Veröffentlichungstag der Anmeldung: 08.12.2010
(73) Patentinhaber: Robert Bosch GmbH, 70442 Stuttgart (DE)
(72) Erfinder: TEKOGUL, Nuray, 70794 Filderstadt (DE); ALBRECHT, Joerg, 72649 Wolfschlugen (DE); CRAMER, Christoph, 72631 Aichtal (DE)
(86) Internationale Anmeldenummer: PCT/EP2009/052004
(87) Internationale Veröffentlichungsnummer: WO 2009/106478

(56) Entgegenhaltungen:
- WO-A-2006/093806
- DE-U1-202007 007 256
- GB-A- 347 161

## Beschreibung

Die Erfindung bezieht sich auf ein transportables Farbspritzgerät nach dem Oberbegriff des Anspruches 1.

### Stand der Technik

Bekannt sind transportable Farbspritzgeräte zum Zerstäuben von lösemittelhaltigem und wasserverdünnbarem Spritzgut wie Lacke, Lasuren, Grundierungen, Beizen und Holzschutzmittel. Derartige Farbspritzgeräte weisen in einem Gehäuse einen elektrischen Antriebsmotor auf, der einen Radialverdichter als Gebläse antreibt, über den ein unter Überdruck stehender Luftstrom erzeugbar ist, welcher über einen Luftschlauch zu einem Farbbehälter und zu der Spritzpistole des Farbspritzergerätes geführt wird. Das Farbspritzgerät ist transportabel ausgebildet und weist Befestigungsgurte auf, an denen das Gerät getragen werden kann.

Die GB 347 161 A offenbart ein transportables Farbspritzgerät, mit einer in einem Gehäuse angeordnete elektrischen Druckerzeugungseinheit zur Erzeugung eines Luftstromes, der in einen an das Gehäuse ankoppelbaren Luftschlauch einleitbar ist, an den eine Spritzeinheit (spraying pistol) anschließbar ist.

### Offenbarung der Erfindung

Der Erfindung liegt die Aufgabe zugrunde, die Handhabbarkeit eines transportablen Farbspritzgerätes zu verbessern. Diese Aufgabe wird erfindungsgemäß mit den Merkmalen des unabhängigen Anspruchs gelöst. Die abhängigen Ansprüche geben zweckmäßige Weiterbildungen an.

Gemäß eines ersten Aspektes der Erfindung weist das transportable Farbspritzgerät an der Außenseite des Gehäuses eine Kabeltrommel für ein Stromkabel für die Stromzufuhr zur elektrischen Druckerzeugungseinheit sowie eine Schlauchtrommel für den Luftschlauch auf, der zur Erzeugung des Farbsprühnebels benötigt wird. Durch den Luftschlauch wird ein Luftstrom zu einem Farbbehälter und weiter zu einer Spritzeinheit, insbesondere einer Spritzpistole geleitet, aus der die Farbe in Form eines Sprühnebels austritt. Erfindungsgemäß ist vorgesehen, dass die Kabeltrommel und die Schlauchtrommel parallel zueinander angeordnet und über eine radiale Trennwand voneinander separiert sind.

Diese Ausführung weist den Vorteil auf, dass sowohl die Kabeltrommel als auch die Schlauchtrommel Bestandteil des Gehäuses sind und mit einfachen Maßnahmen am Gehäuse angeordnet bzw. als Teil des Gehäuses ausgebildet werden können. Die parallele Anordnung der Trommeln mit zwischenliegender Trennwand erlaubt ein paralleles, unabhängiges Aufwickeln von Netzkabel und Luftschlauch, wobei die Trennwand für eine eindeutige Zuordnung des jeweiligen Kabels bzw. Schlauches zur zugeordneten Trommel sorgt und ein versehentliches falsches Aufwickeln auf der benachbarten Trommel verhindern hilft. Außerdem erhält man auf diese Weise ein ansprechendes Design des Gerätes, da die separierende Trennwand nach Art einer Symmetrieebene die Außenseite des Gehäuses in eine linke und eine rechte Trommel unterteilt. Der Durchmesser der Trommeln kann gleich groß sein, grundsätzlich möglich ist aber auch ein unterschiedlicher Durchmesser, insbesondere ein größerer Durchmesser der Schlauchtrommel, um der geringeren Biegbarkeit des Luftschlauches im Vergleich zum Netzkabel Rechnung zu tragen. Außerdem ist es zweckmäßig, in Achsrichtung gesehen die Schlauchtrommel mit größerer Breite auszubilden als die Kabeltrommel, um ebenfalls dem größeren Schlauchdurchmesser des Luftschlauchs Rechnung zu tragen.

Vorteilhafterweise ist die Kabeltrommel, vorzugsweise auch die Schlauchtrommel einteilig mit dem Gehäuse des Farbspritzgerätes ausgebildet. Neben einer vereinfachten Ausführung erhält man dadurch auch ein optisch ansprechendes Design, bei dem ein kompakter, in sich geschlossener Eindruck erzielt wird. Gleichwohl ist es grundsätzlich möglich, die Schlauchtrommel und/oder die Kabeltrommel als separates Bauteil auszuführen, das auf der Außenseite des Gehäuses angeordnet wird und mittels entsprechender Befestigungsmaßnahmen mit dem Gehäuse verbunden wird. Insbesondere im Falle einer drehbaren Ausführung der Kabeltrommel, was bevorzugt mit einer automatischen Aufwickeleinrichtung kombiniert wird, ist es erforderlich, die Kabeltrommel rotierend am Gehäuse zu lagern, und gegebenenfalls mit der automatischen Aufwickeleinrichtung zu versehen. Andererseits bietet die einteilig mit dem Gehäuse ausgebildete Ausführung der Kabeltrommel ohne Relativbewegungsmöglichkeit den Vorteil größerer designerischer Freiheit.

Vorteilhafterweise besitzen sowohl die Schlauchtrommel als auch die Kabeltrommel jeweils eine außen gelegene, zur Trennwand axial beabstandete Begrenzungswand, die den jeweiligen Wickelbereich auf jeder Trommel nach außen hin begrenzt. Nach innen wird der Wickelbereich auf jeder Trommel von der gemeinsamen Trennwand begrenzt. Diese überragt vorteilhafterweise in Radialrichtung zumindest über ein begrenztes Winkelsegment sowohl die Kabeltrommel als auch die Schlauchtrommel einschließlich der jeweiligen Begrenzungswand und ist dadurch optisch hervorgehoben. Zudem kann die Trennwand für zusätzliche Funktionen genutzt werden, beispielsweise indem ein Handgriff an der Trennwand ausgebildet ist. Aufgrund der radial höheren Ausführung der Trennwand kann der Handgriff in ergonomisch günstiger Weise von der Bedienperson ergriffen werden.

Die Trommeln sind bevorzugt koaxial zueinander angeordnet und weisen somit die gleiche Längs- bzw. Trommelachse auf, wodurch unter optischen Gesichtspunkten ein symmetrischer Eindruck vermittelt wird. Es ist aber auch denkbar, die Trommeln exzentrisch zueinander anzuordnen, so dass die jeweiligen Trommelachsen parallel und mit Abstand zueinander liegen.

Für den Anschluss des Luftschlauches an die Druckerzeugungseinheit ist zweckmäßigerweise ein Anschlussstutzen vorgesehen, der zweckmäßig vom Wickelbereich der Schlauchtrommel abzweigt. Dieser Anschlussstutzen ist vorteilhafterweise L-förmig ausgebildet und besitzt einen tangential zum Wickelbereich verlaufenden Schenkel, der zum Anschluss des Luftschlauches dient, sowie einen radial in das Gehäuse hineinführenden Schenkel zur Verbindung mit der Druckerzeugungseinheit. Die Position des Anschlussstutzens in Umfangsrichtung gesehen ist grundsätzlich beliebig, in Frage kommt beispielsweise eine oben liegende oder eine unten liegende Position, jeweils bezogen auf die reguläre Standposition des Farbspritzgerätes.

Gemäß eines weiteren Aspektes der Erfindung ist am Gehäuse ein der Kabeltrommel zugeordneter Riegel verstellbar gehalten, der zwischen einer Verriegelungsposition und einer Öffnungsposition verstellt werden kann, wobei in der Verriegelungsposition der Riegel den Wickelbereich der Kabeltrommel zumindest teilweise überspannt. Der Riegel dient zur Sicherung des Luftschlauches nach dem Aufwickeln auf die Kabeltrommel und verhindert ein unbeabsichtigtes Lösen des Schlauches, so dass beispielsweise der Transport des Gerätes vereinfacht wird. Der Riegel kann leicht in manueller Weise zwischen der Verriegelungs- und der Öffnungsposition verstellt werden. Gemäß einer vorteilhaften Ausführung ist vorgesehen, dass der Riegel verschwenkbar am Gehäuse gehalten ist, beispielsweise über ein Scharnier oder sonstiges Gelenk, und an dem Gelenk zwischen Verriegelungs- und Öffnungsposition verschwenkt werden kann.

Als Zusatzfunktion kann der Riegel eine Aufnahmeeinrichtung aufweisen, die zur Aufnahme der Spritzeinheit in den Außerbetriebsphasen dient. Die Aufnahmeeinrichtung ist gemäß einer einfachen Ausführung als Vertiefung im Riegel ausgeführt, die zum Einhängen der Spritzeinheit dient.

Gemäß einer weiteren vorteilhaften Ausführung ist vorgesehen, dass der Riegel U-förmig ausgebildet ist, wobei die freie Stirnseite des Riegels, also in der schwenkbaren Ausführung die dem Scharnier abgewandte Seite, in der Verriegelungsstellung in eine zugeordnete Ausnehmung im Gehäuse eingreift. Um den Riegel in seiner Verriegelungsstellung zu fixieren, kann am Gehäuse eine entsprechende Fixiereinrichtung vorhanden sein, die den Riegel fixiert. Möglich ist beispielsweise eine Schnappeinrichtung, die aus einer Hinterschneidung besteht, in die der Riegel in der Verriegelungsposition einschnappt, wobei der Riegel durch Kraftbeaufschlagung aus der Verriegelungsposition zu lösen ist.

Gemäß einer weiteren zweckmäßigen Ausführung weist das Gehäuse eine schmale Bauform auf, insbesondere mit den Abmessungen 1 : 1 : max. 0.5 bezogen auf das Verhältnis von Höhe : Breite : Tiefe.

Das Gerät kann vorteilhafterweise auch als Standgerät genutzt werden, wobei für eine ergonomische Handhabung Rollen am Gerät vorgesehen sein können. Diese Rollen befinden sich vorzugsweise in einer gemeinsamen Ebene, so dass beispielsweise im Falle von drei Rollen die frei liegende Rollenseite aller Rollen auf dem Boden aufliegen kann. Zweckmäßigerweise befinden sich zwei Rollen an der Unterseite des Gehäuses und eine weitere Rolle an einer Seitenwand mit Abstand zur Unterseite, was sowohl eine Bewegung auf den beiden Rollen an der Unterseite in aufrecht stehender Position des Gehäuses erlaubt als auch eine Bewegung auf den Rollen für den Fall, dass das Gerät mit der betreffenden Gehäuseseite auf dem Boden liegt.

Weitere Vorteile und zweckmäßige Ausführungen sind den weiteren Ansprüchen, der Figurenbeschreibung und den Zeichnungen zu entnehmen. Es zeigen:
- Fig. 1: eine perspektivische Darstellung eines transportablen Farbspritzgerätes, mit einem Luftschlauch, an dem ein Farbbehälter und eine Spritzpistole angeordnet sind, dargestellt im Außerbetriebszustand mit an einem Riegel eingehängter Spritzpistole,
- Fig. 2: das Farbspritzgerät in einer Außerbetriebsstellung mit dem Luftschlauch im aufgewickelten Zustand auf einer Schlauchtrommel, die am Außenumfang des Gehäuses gebildet ist, mit dem Riegel zum Sichern des Luftschlauches auf der Trommel im verriegelten Zustand,
- Fig. 3: das Farbspritzgerät mit geöffnetem Riegel zum Abwickeln des Luftschlauches von der Schlauchtrommel,
- Fig. 4: eine Seitenansicht des Farbspritzgerätes mit eingezeichneten Rollen, auf denen das Farbspritzgerät auf dem Boden bewegt werden kann,
- Fig. 5: eine erste Seitenansicht eines Farbspritzgerätes mit Anschlussstutzen im Bereich der Schlauchtrommel zum Anschluss des Luftschlauches,
- Fig. 6: eine zweite Seitenansicht des Farbspritzgerätes,
- Fig. 7: eine Schnittdarstellung durch den Bereich einer Kabeltrommel zur Aufnahme eines Netzkabels.

In den Figuren sind gleiche Bauteile mit gleichen Bezugszeichen versehen.

Bei dem dargestellten Farbspritzgerät handelt es sich um ein Elektrowerkzeug zum Zerstäuben von lösemittelhaltigem und wasserverdünnbarem Spritzgut, beispielsweise für Lacke, Lasuren, Grundierungen, Beizen oder Holzschutzmittel. Bei dem Farbspritzgerät wird ein Niederdruck-Spritzverfahren (HVLP) angewendet, bei dem die Farbe mit einem niedrigen Druck von etwa 0.2 bar bis 0.5 bar und einem zugleich hohen Luftvolumen > 200 Liter pro Minute verspritzt wird, vorzugsweise mit einer Durchlaufzeit unter 30 Sekunden. Das Verfahren eignet sich insbesondere zum Spritzen von Lacken auf überwiegend kleinen Flächen. Es entsteht während des Spritzvorganges nur ein geringer Overspray, so dass aufgrund des geringen Sprühnebelverlustes auch ein Einsatz in geschlossenen Räumen möglich ist. Mit dem beschriebenen HVLP-Verfahren werden Beschichtungsgrade bis 65 % erreicht. Kennzeichnend für das Verfahren ist der das Spritzgut umgebende Luftkegel, der eine Überspritzung und eine Farbnebelbildung reduziert, woraus sich Vorteile hinsichtlich der Lackeinsparung und einer geringeren Lösungsmittelemission ergeben.

Bei dem Farbspritzgerät handelt es sich um ein tragbares Gerät, welches mithilfe von Tragegurten ortsbeweglich einsetzbar ist. Das Gerät kann aber auch auf dem Boden stabil abgestellt werden.

Wie insbesondere Fig. 1 zu entnehmen, umfasst das Farbspritzgerät 1 ein Gerätegehäuse 2 zur Aufnahme einer elektrischen Druckerzeugungseinheit, insbesondere eines elektrischen Antriebsmotors, der ein Gebläse zur Erzeugung eines Luftstromes antreibt, welcher in einen Luftschlauch 3 einleitbar ist. Der Luftschlauch 3 ist biegsam ausgebildet und einenends über ein Kupplungsteil 4 an das Gehäuse 2 angeschlossen, um mit dem Luftstrom versorgt zu werden, und anderenends über ein weiteres Kupplungsteil 5 mit einer Spritzpistole 6 verbunden, der ein Farbbehälter 7 zugeordnet ist. Die Kupplungsteile 4 und 5 an den Enden des Luftschlauches sind zweckmäßigerweise als Schnellspann-Kupplungsteile ausgebildet, so dass in einfacher und schneller Weise ein jeweiliges Lösen vom Anschluss am Gehäuse bzw. an der Spritzpistole sowie eine entsprechende Verbindung durchgeführt werden kann. Am Gehäuse angeformt sind zwei Füße 8, die ein sicheres Abstellen des tragbaren Farbspritzgerätes 1 auf dem Boden erlauben. Des Weiteren ist am Gehäuse 2 ein Befestigungsteil 9 angeordnet, an dem ein Traggurt 10 befestigt werden kann.

Auf der Außenseite des Gehäuses befindet sich eine. Schlauchtrommel 11, die fest bzw. einteilig mit dem Gehäuse ausgebildet ist, und zur Aufnahme des Luftschlauches 3 in der Außerbetriebsstellung dient. Der Wickelbereich der Schlauchtrommel ist an einer axialen Seite von einer radial überragenden Trennwand 12 begrenzt, die an ihrer den Füßen 8 diametral gegenüberliegenden Stelle mit einem Handgriff 13 versehen ist. An der axial zur Trennwand 12 beabstandeten Seite ist die Schlauchtrommel 11 von einer Begrenzungswand 14 begrenzt, welche ebenfalls den Wickelbereich der Trommel radial überragt, jedoch einen geringeren Durchmesser als die Trennwand 12 aufweist. Der Wickelbereich der Schlauchtrommel, die Begrenzungswand 14 sowie die Trennwand 12 sind jeweils einteilig mit dem Gehäuse ausgebildet.

Des Weiteren ist ein Riegel 15 an der Außenseite des Gehäuses 2 angeordnet, der den Wickelbereich der Schlauchtrommel 11 in Achsrichtung überspannt. Der Riegel 15 ist beweglich, insbesondere schwenkbar am Gehäuse gehalten und zwischen der in Fig. 1 dargestellten Verriegelungsposition, in welcher der Wickelbereich überspannt wird, und einer Öffnungsposition zu verstellen, in der der Wickelbereich freigegeben ist, so dass der Luftschlauch 3 auf- bzw. abgewickelt werden kann. In der Verriegelungsposition ist dagegen ein aufgewickelter Luftschlauch auf der Schlauchtrommel 11 sicher gehalten, so dass der Luftschlauch sich nicht versehentlich von der Schlauchtrommel lösen kann.

Außerdem ist am Riegel 15 eine Aufnahmeeinrichtung zur Aufnahme der Spritzpistole 6 vorgesehen, so dass diese, wie in Fig. 1 dargestellt, in der Außerbetriebsposition des Farbspritzgerätes eingehängt werden kann.

In den Fig. 2 und 3 ist der Riegel 15 zum einen in der Verriegelungsposition (Fig. 2) und zum anderen in der geöffneten Position (Fig. 3) dargestellt. Der Riegel 15 ist U-förmig ausgebildet, wobei die freie Stirnseite des Riegels 15, wie Fig. 3 zu entnehmen, eine Lasche 16 bildet, die in der Verriegelungsposition in eine Vertiefung oder Ausnehmung 17 am Gehäuse 2 eingreift. In der geöffneten Position ist der Riegel 15 um ein Scharnier 18 aufgeschwenkt, die Lasche 16 ist aus der Ausnehmung 17 an der Seitenwand des Gehäuses 2 herausgenommen, so dass auch der Luftschlauch 3, welcher auf die Schlauchtrommel 11 aufgewickelt ist, von dieser entnommen werden kann. In der Verriegelungsposition des Riegels 15 gemäß Fig. 2 ist dagegen der Luftschlauch 3 auf der Schlauchtrommel 11 gesichert.

Zum Einhängen der Spritzpistole in der Außerbetriebsstellung ist in die Oberseite des Riegels 15 benachbart zu dem Scharnier 18 eine Vertiefung 19 eingebracht. Die Spritzpistole kann in diese Vertiefung 19 bei Bedarf eingehängt bzw. aus dieser Vertiefung wieder entnommen werden.

In Fig. 4 ist das Farbspritzgerät 1 von der Gegenseite dargestellt. Zu erkennen ist das Scharnier 18, welches den Riegel schwenkbar mit dem Gehäuse 2 verbindet, wobei die Schwenkachse bei auf dem Boden stehenden Gerät lotrecht und damit tangential zur Schlauchtrommel verläuft.

Zu erkennen sind in Fig. 4 außerdem Rollen 21 bis 23, die in das Gehäuse 2 integriert sind, wobei zwei Rollen 21, 22 in jeweils einem Fuß 8 eingefügt sind, und die dritte Rolle 23 benachbart zur Oberseite bzw. dem Handgriff 13 in die Seitenwand des Gehäuses 2. Zweckmäßigerweise liegen alle drei Rollen 21 bis 23 in einer gemeinsamen Ebene, derart, dass die Rollen gemeinsam auf dem Boden aufliegen, wenn das Farbspritzgerät 1 mit seiner Seitenwand auf dem Boden aufliegt. Zusätzlich erlauben die beiden in die Füße 8 eingefügten Rollen 21 und 22 eine Rollbewegung des Farbspritzgerätes 1 in der aufrecht stehenden Position des Gerätes, so wie in Fig. 4 dargestellt.

Wie in Fig. 5 dargestellt, liegen die Schlauchtrommel 11 und die Kabeltrommel 12 parallel und koaxial zueinander und sind von der Trennwand 13 voneinander separiert, die den Wickelbereich 11a bzw. 20a jeder Trommel 11 bzw. 20 unmittelbar begrenzt. Auf der der Trennwand 12 axial abgewandten Seite weist die Schlauchtrommel 11 eine Begrenzungswand 14 auf, eine entsprechende Begrenzungswand 15 ist an der Kabeltrommel 20 mit Abstand zur Trennwand 12 vorgesehen. Die axiale Breite der Wickelbereiche 11a, 20a unterscheidet sich, der Wickelbereich 11a der Schlauchtrommel 11 ist etwa zwei- bis dreimal so breit wie der Wickelbereich 20a der Kabeltrommel 20, die das Netzkabel 24 für die elektrische Antriebseinheit aufnimmt. Der Durchmesser des Wickelbereiches 11a der Schlauchtrommel 11 ist ebenfalls größer als der Durchmesser des Wickelbereiches 20a der Kabeltrommel 20. Die Begrenzungswände 14 bzw. 15 von Schlauchtrommel 11 bzw. Kabeltrommel 20 überragen den jeweiligen Wickelbereich, wobei der Durchmesser der Begrenzungswand 15 der Kabeltrommel 20 geringfügig größer ist als der Durchmesser des Wickelbereiches 11a der Schlauchtrommel 11.

Wie Fig. 5 in Verbindung mit Fig. 6 zu entnehmen, ist am Wickelbereich der Schlauchtrommel 11 ein L-förmiger Anschlussstutzen 26 ausgebildet, der zum Anschluss des Schlauches über das Kupplungsteil 4 dient. Der Anschlussstutzen 26 weist zwei in einem 90°-Winkel zueinander stehende, einteilig miteinander verbundene Schenkel auf, wobei ein erster Schenkel radial in das Gehäuseinnere führt und von dem Luftstrom der elektrischen Druckerzeugungseinheit 27 (Fig. 6) beaufschlagt wird und der zweite Schenkel tangential zur Schlauchtrommel 11 verläuft und zum Anschluss des Luftschlauches dient. Eingezeichnet sind in den Fig. 5 und 6 zwei Anschlussstutzen 26 im unteren, den Füßen 8 benachbarten Bereich und die diametral gegenüberliegenden, dem Handgriff 13 benachbarten Bereich, die jedoch alternativ vorgesehen sind und lediglich demonstrieren sollen, dass der Anschlussstutzen über den Umfang der Schlauchtrommel gesehen an unterschiedlichen Positionen angeordnet werden kann.

Fig. 7 zeigt in Schnittdarstellung ein Lager zur Aufnahme einer Rolle 23 im Gehäuse des Farbspritzgerätes. In eine Gehäusewand 28 des Gehäuses ist eine teilkugelförmige Vertiefung 29 zur Aufnahme der Rolle 23 eingebracht, wobei anstelle einer teilkugelförmigen Vertiefung auch anderweitige Diametrien für die Vertiefung in Betracht kommen. Die eingesetzte Rolle 23 wird von einer Halteplatte 30 in der Vertiefung 29 gehalten, wobei die Halteplatte 30 mit einer Ausnehmung versehen ist, durch die ein Teil der Rolle 23 hindurchtritt und die Ausnehmung in der Halteplatte von begrenzenden Lippen 31 umschlossen ist. Die Lippen 31 erlauben ein reibungsarmes Abrollen des Wälzkörpers bzw. der Rolle 23. Die Halteplatte 30 ist mit der Gehäusewandung 28 verbunden.

## Patentansprüche

1. Transportables Farbspritzgerät, mit einer in einem Gehäuse (2) angeordneten elektrischen Druckerzeugungseinheit (27) zur Erzeugung eines Luftstromes, der in einen an das Gehäuse (2) ankoppelbaren Luftschlauch (3) einleitbar ist, an den eine Spritzeinheit (6) anschließbar ist,
**dadurch gekennzeichnet, dass** an der Außenseite des Gehäuses (2) eine Kabeltrommel (20) für ein Stromkabel (24) der elektrischen Druckerzeugungseinheit (27) und eine Schlauchtrommel (11) für den Luftschlauch (3) angeordnet sind, wobei die Kabeltrommel (20) und die Schlauchtrommel (11) parallel zueinander angeordnet sind und über eine radiale Trennwand (12) voneinander separiert sind.

2. Farbspritzgerät nach Anspruch 1,
**dadurch gekennzeichnet, dass** die Kabeltrommel (20) einteilig mit dem Gehäuse (2) ausgebildet ist.

3. Farbspritzgerät nach Anspruch 1 oder 2,
**dadurch gekennzeichnet, dass** die Schlauchtrommel (11) einteilig mit dem Gehäuse (2) ausgebildet ist.

4. Farbspritzgerät nach einem der Ansprüche 1 bis 3,
**dadurch gekennzeichnet, dass** die Trennwand (12) einteilig mit dem Gehäuse (2) ausgebildet ist.

5. Farbspritzgerät nach einem der Ansprüche 1 bis 4,
**dadurch gekennzeichnet, dass** die Trennwand (12) die Schlauchtrommel (11) und die Kabeltrommel (20) radial überragt.

6. Farbspritzgerät nach einem der Ansprüche 1 bis 5,
**dadurch gekennzeichnet, dass** die Schlauchtrommel (11) und die Kabeltrommel (20) jeweils eine zur Trennwand (12) beabstandete, radial den Wickelbereich (11a, 20a) an jeder Trommel überragende Begrenzungswand (25) aufweisen.

7. Farbspritzgerät nach einem der Ansprüche 1 bis 6,
**dadurch gekennzeichnet, dass** die Schlauchtrommel (11) und die Kabeltrommel (20) koaxial zueinander angeordnet sind.

8. Farbspritzgerät nach einem der Ansprüche 1 bis 7,
**dadurch gekennzeichnet, dass** die Schlauchtrommel (11) drehbar im Gehäuse (2) gelagert ist.

9. Farbspritzgerät nach Anspruch 8,
**dadurch gekennzeichnet, dass** die Schlauchtrommel (11) mit einer automatischen Aufwickeleinrichtung versehen ist.

10. Farbspritzgerät nach einem der Ansprüche 1 bis 9,
**dadurch gekennzeichnet, dass** an der Trennwand (12) ein Handgriff (13) ausgebildet ist.

11. Farbspritzgerät nach einem der Ansprüche 1 bis 10,
**dadurch gekennzeichnet, dass** am Umfang der Kabeltrommel (20) ein Anschlussstutzen (26) zum Anschluss des Luftschlauchs (3) angeordnet ist.

12. Farbspritzgerät nach Anspruch 11,
**dadurch gekennzeichnet, dass** der Anschlussstutzen (26) L-förmig ausgebildet ist und einen radial in das Gehäuse (2) führenden Schenkel und einen tangential zum Wickelbereich (11a, 20a) verlaufenden Schenkel zum Anschluss des Luftschlauches (3) aufweist.

13. Farbspritzgerät nach einem der Ansprüche 1 bis 12,
**dadurch gekennzeichnet, dass** am Gehäuse (2) ein der Kabeltrommel (20) zugeordneter Riegel (15) verstellbar angeordnet ist, der zwischen einer Verriegelungsposition und einer Öffnungsposition zu verstellen ist, wobei in Verriegelungsposition der Riegel (15) den Wickelbereich (20a) der Kabeltrommel (20) zumindest teilweise überspannt.

14. Farbspritzgerät nach Anspruch 13,
**dadurch gekennzeichnet, dass** der Riegel (15) über ein Scharnier (18) verdrehbar am Gehäuse (2), vorzugsweise an der Trennwand (12) gehalten ist.

15. Farbspritzgerät nach Anspruch 13 oder 14,
**dadurch gekennzeichnet, dass** der Riegel (15) eine Aufnahmeeinrichtung zur Aufnahme der Spritzeinheit aufweist.

16. Farbspritzgerät nach Anspruch 15,
**dadurch gekennzeichnet, dass** die Aufnahmeeinrichtung als Vertiefung im Riegel (15) zum Einhängen der Spritzeinheit ausgebildet ist.

17. Farbspritzgerät nach einem der Ansprüche 13 bis 16,
**dadurch gekennzeichnet, dass** der Riegel (15) U-förmig ausgebildet ist, wobei die freie Stirnseite des Riegels (15) in der Verriegelungsstellung in eine zugeordnete Ausnehmung (17) im Gehäuse (2) eingreift.

18. Farbspritzgerät nach einem der Ansprüche 1 bis 17,
**dadurch gekennzeichnet, dass** das Gehäuse (2) folgende Abmessungen aufweist: Höhe : Breite : Tiefe = 1 : 1 max. 0.5.

19. Farbspritzgerät nach einem der Ansprüche 1 bis 18,
**dadurch gekennzeichnet, dass** Rollen (21, 22, 23) am Gehäuse (2) angeordnet sind.

20. Farbspritzgerät nach Anspruch 19,
**dadurch gekennzeichnet, dass** die Rollen (21, 22, 23) in einer gemeinsamen Ebene liegen.

21. Farbspritzgerät nach Anspruch 19 oder 20,
**dadurch gekennzeichnet, dass** die Rollen (21, 22, 23) in Rollenaufnahmen aufgenommen sind, die in das Gehäuse (2) eingebracht sind.

22. Farbspritzgerät nach Anspruch 19 oder 21,
**dadurch gekennzeichnet, dass** mindestens eine Rolle (21, 22, 23) an einer Seitenwand des Gehäuses (2) positioniert ist.

## Claims

1. Transportable paint spraying device, with an electric pressure-generating unit (27), which is arranged in a housing (2), for generating an air stream which is introducible into an air hose (3) which is coupleable to the housing (2) and to which a spray unit (6) is connectable,
**characterized in that** a cable drum (20) for a power cable (24) of the electric pressure-generating unit (27) and a hose drum (11) for the air hose (3) are arranged on the outside of the housing (2), wherein the cable drum (20) and the hose drum (11) are arranged parallel to each other and are separated from each other via a radial partition (12).

2. Paint spraying device according to Claim 1, **characterized in that** the cable drum (20) is formed integrally with the housing (2).

3. Paint spraying device according to Claim 1 or 2, **characterized in that** the hose drum (11) is formed integrally with the housing (2).

4. Paint spraying device according to one of Claims 1 to 3,
**characterized in that** the partition (12) is formed integrally with the housing (2).

5. Paint spraying device according to one of Claims 1 to 4,
**characterized in that** the partition (12) protrudes radially over the hose drum (11) and the cable drum (20).

6. Paint spraying device according to one of Claims 1 to 5,
**characterized in that** the hose drum (11) and the cable drum (20) each have a boundary wall (25) which is spaced apart from the partition (12) and protrudes radially over the winding region (11a, 20a) on each drum.

7. Paint spraying device according to one of Claims 1 to 6,
**characterized in that** the hose drum (11) and the cable drum (20) are arranged coaxially with respect to each other.

8. Paint spraying device according to one of Claims 1 to 7,
**characterized in that** the hose drum (11) is mounted rotatably in the housing (2).

9. Paint spraying device according to Claim 8, **characterized in that** the hose drum (11) is provided with an automatic winding-up device.

10. Paint spraying device according to one of Claims 1 to 9,
**characterized in that** a handle (13) is formed on the partition (12).

11. Paint spraying device according to one of Claims 1 to 10,
**characterized in that** a connecting pipe (26) for the connection of the air hose (3) is arranged on the circumference of the cable drum (20).

12. Paint spraying device according to Claim 11,
**characterized in that** the connecting pipe (26) is of L-shaped design and has a limb leading radially into the housing (2) and a limb running tangentially with respect to the winding region (11a, 20a), for the connection of the air hose (3).

13. Paint spraying device according to one of Claims 1 to 12,
**characterized in that** a latch (15) which is assigned to the cable drum (20) is arranged adjustably on the housing (2) and can be adjusted between a locking position and an opening position, wherein, in the locking position, the latch (15) at least partially spans the winding region (20a) of the cable drum (20).

14. Paint spraying device according to Claim 13,
**characterized in that** the latch (15) is held rotatably on the housing (2), preferably on the partition (12), via a hinge (18).

15. Paint spraying device according to Claim 13 or 14,
**characterized in that** the latch (15) has a receiving device for receiving the spray unit.

16. Paint spraying device according to Claim 15,
**characterized in that** the receiving device is designed as a depression in the latch (15) for fitting the spray unit into.

17. Paint spraying device according to one of Claims 13 to 16,
**characterized in that** the latch (15) is of U-shaped design, wherein, in the locking position, the free end side of the latch (15) engages in an associated recess (17) in the housing (2).

18. Paint spraying device according to one of Claims 1 to 17,
**characterized in that** the housing (2) has the following dimensions: height : width : depth = 1 : 1 : max. 0.5.

19. Paint spraying device according to one of Claims 1 to 18,
**characterized in that** rollers (21, 22, 23) are arranged on the housing (2).

20. Paint spraying device according to Claim 19,
**characterized in that** the rollers (21, 22, 23) lie in a common plane.

21. Paint spraying device according to Claim 19 or 20,
**characterized in that** the rollers (21, 22, 23) are accommodated in roller receptacles which are introduced into the housing (2).

22. Paint spraying device according to Claim 19 or 21,
**characterized in that** at least one roller (21, 22, 23) is positioned on a side wall of the housing (2).

## Revendications

1. Pulvérisateur de peinture portable, comprenant une unité électrique de génération de pression (27) disposée dans un boîtier (2) pour générer un flux d'air qui peut être introduit dans un tuyau d'air (3) pouvant être accouplé au boîtier (2), auquel tuyau d'air une unité de pulvérisation (6) peut être raccordée,
**caractérisé en ce qu'**un tambour de câble (20) pour un câble électrique (24) de l'unité électrique de génération de pression (27) et un tambour de tuyau (11) pour le tuyau d'air (3) sont disposés sur le côté extérieur du boîtier (2), le tambour de câble (20) et le tambour de tuyau (11) étant disposés parallèlement l'un à l'autre et étant séparés l'un de l'autre par le biais d'une paroi de séparation radiale (12).

2. Pulvérisateur de peinture selon la revendication 1,
**caractérisé en ce que** le tambour de câble (20) est réalisé d'une seule pièce avec le boîtier (2).

3. Pulvérisateur de peinture selon la revendication 1 ou 2,
**caractérisé en ce que** le tambour de tuyau (11) est réalisé d'une seule pièce avec le boîtier (2).

4. Pulvérisateur de peinture selon l'une quelconque des revendications 1 à 3,
**caractérisé en ce que** la paroi de séparation (12) est réalisée d'une seule pièce avec le boîtier (2).

5. Pulvérisateur de peinture selon l'une quelconque des revendications 1 à 4,
**caractérisé en ce que** la paroi de séparation (12) dépasse radialement au-delà du tambour de tuyau (11) et du tambour de câble (20).

6. Pulvérisateur de peinture selon l'une quelconque des revendications 1 à 5,
**caractérisé en ce que** le tambour de tuyau (11) et le tambour de câble (20) comprennent respectivement une paroi de délimitation (25) espacée de la paroi de séparation (12) et dépassant radialement au-delà de la région d'enroulement (11a, 20a) sur chaque tambour.

7. Pulvérisateur de peinture selon l'une quelconque des revendications 1 à 6,
**caractérisé en ce que** le tambour de tuyau (11) et le tambour de câble (20) sont disposés de manière coaxiale l'un par rapport à l'autre.

8. Pulvérisateur de peinture selon l'une quelconque des revendications 1 à 7,
**caractérisé en ce que** le tambour de tuyau (11) est monté de manière rotative dans le boîtier (2).

9. Pulvérisateur de peinture selon la revendication 8,
**caractérisé en ce que** le tambour de tuyau (11) est pourvu d'un dispositif d'enroulement automatique.

10. Pulvérisateur de peinture selon l'une quelconque des revendications 1 à 9,
**caractérisé en ce qu'**une poignée (13) est réalisée sur la paroi de séparation (12).

11. Pulvérisateur de peinture selon l'une quelconque des revendications 1 à 10,
**caractérisé en ce qu'**une tubulure de raccordement (26) pour le raccordement du tuyau d'air (3) est disposée à la périphérie du tambour de câble (20).

12. Pulvérisateur de peinture selon la revendication 11,
**caractérisé en ce que** la tubulure de raccordement (26) est réalisée en forme de L et comprend une branche menant radialement dans le boîtier (2) et une branche s'étendant tangentiellement à la région d'enroulement (11a, 20a) pour le raccordement du tuyau d'air (3).

13. Pulvérisateur de peinture selon l'une quelconque des revendications 1 à 12,
**caractérisé en ce qu'**un dispositif de verrouillage (15) associé au tambour de câble (20) est disposé de manière déplaçable sur le boîtier (2), lequel dispositif de verrouillage doit être déplacé entre une position de verrouillage et une position d'ouverture, le dispositif de verrouillage (15) recouvrant au moins partiellement la région d'enroulement (20a) du tambour de câble (20) dans la position de verrouillage.

14. Pulvérisateur de peinture selon la revendication 13,
**caractérisé en ce que** le dispositif de verrouillage (15) est retenu, par le biais d'une charnière (18), de manière rotative sur le boîtier (2), de préférence sur la paroi de séparation (12).

15. Pulvérisateur de peinture selon la revendication 13 ou 14,
**caractérisé en ce que** le dispositif de verrouillage (15) comprend un dispositif de réception pour recevoir l'unité de pulvérisation.

16. Pulvérisateur de peinture selon la revendication 15,
**caractérisé en ce que** le dispositif de réception est réalisé en tant que renfoncement dans le dispositif de verrouillage (15) pour l'accrochage de l'unité de pulvérisation.

17. Pulvérisateur de peinture selon l'une quelconque des revendications 13 à 16,
**caractérisé en ce que** le dispositif de verrouillage (15) est réalisé en forme de U, le côté frontal libre du dispositif de verrouillage (15) venant en prise, dans la position de verrouillage, dans un évidement associé (17) dans le boîtier (2).

18. Pulvérisateur de peinture selon l'une quelconque des revendications 1 à 17,
**caractérisé en ce que** le boîtier (2) présente les dimensions suivantes : hauteur : largeur : profondeur = 1 : 1 : max. 0,5.

19. Pulvérisateur de peinture selon l'une quelconque des revendications 1 à 18,
**caractérisé en ce que** des roulettes (21, 22, 23) sont disposées sur le boîtier (2).

20. Pulvérisateur de peinture selon la revendication 19,
**caractérisé en ce que** les roulettes (21, 22, 23) se situent dans un plan commun.

21. Pulvérisateur de peinture selon la revendication 19 ou 20,
**caractérisé en ce que** les roulettes (21, 22, 23) sont reçues dans des logements de roulette qui sont ménagés dans le boîtier (2).

22. Pulvérisateur de peinture selon la revendication 19 ou 21,
**caractérisé en ce qu'**au moins une roulette (21, 22, 23) est positionnée sur une paroi latérale du boîtier (2).
